# EUROPÄISCHE PATENTSCHRIFT

(11) **EP 3 239 627 B1**
(45) Veröffentlichungstag und Bekanntmachung des Hinweises auf die Patenterteilung: **28.06.2023**
(21) Anmeldenummer: 17165449.4
(22) Anmeldetag: 07.04.2017
(51) Int. Cl.: F25B 31/00, F25B 43/00, F25B 9/00

(54) **KOMPRESSIONSKÄLTEMASCHINE**
COMPRESSION COOLING MACHINE
RÉFRIGÉRATEUR À COMPRESSION DE VAPEUR

(30) Priorität: 25.04.2016 DE 202016002641 U
(43) Veröffentlichungstag der Anmeldung: 01.11.2017
(73) Patentinhaber: Liebherr-Transportation Systems GmbH & Co. KG, 2100 Korneuburg (AT)
(72) Erfinder: Presetschnik, Andreas, 1160 Wien (AT)
(74) Vertreter: Laufhütte, Dieter

(56) Entgegenhaltungen:
- EP-A2- 0 672 875
- WO-A1-2015/059945
- CH-A- 329 705

## Beschreibung

Die Erfindung betrifft eine Kompressionskältemaschine mit einem Kältemittelkreislauf, wobei dem zirkulierenden Kältemittel ein Schmiermittel für die Schmierung des Kompressors zugefügt und auf der Niederdruckseite wenigstens ein Flüssigkeitsabscheider integriert ist.

In Klimaanlagen kann zum Verdichterschutz ein Flüssigkeitsabscheider vorgesehen sein. Figur 1 zeigt die Verschaltung einer derartigen Kältemaschine. Das Kältemittel wird durch den Verdichter 1 komprimiert und dem Verflüssiger 2 zugeführt. Das flüssige Kältemittel wird über das Expansionsventil 3 zum Verdampfer 4 hin entlastet. Der Teil nach dem Verdampfer 4 bis zum Kompressor 1 wird als Niederdruckseite bezeichnet. Die gezeigte Variante sieht zwischen Verdampfer 4 und Kompressor 1 einen Flüssigkeitsabscheider 5 vor, aus dem das gasförmige Kältemittel durch den Kompressor 1 angesaugt wird. Zur Schmierung des Kompressors 1 ist dem Kältemittel ein Schmiermittel, insbesondere Öl zugesetzt.

Kältemaschinen, insbesondere solche für das Transportwesen, vorzugsweise Luftfahrt oder Schienenverkehr, sollen aus effizienzgründen in Abhängigkeit des Kältebedarfs regelbar sein, folglich einen Teillastbetrieb ermöglichen. Die effizienteste Methode zur Regelung der Teillast ist eine Reduktion des Kältemittelmassenstroms, so zum Beispiel durch Drehzahlsenkung am Verdichter 1 oder eine Zylinderpaarabschaltung bzw. ein Wegschalten ein oder mehrerer Verdichter bei Verbundanlagen.

Die resultierende Reduktion des Kältemittelmassenstroms führt jedoch auch zu einer Verringerung der Strömungsgeschwindigkeit des im Umlauf befindlichen Kältemittels. Kritisch für den ordnungsgemäßen Betrieb der Maschine kann dies auf Niederdruckseite sein, da hier das zirkulierende Verdichteröl im überwiegend gasförmigen Kältemittel nicht gelöst ist und folglich durch den Kältemittelstrom nur schlecht mittransportiert wird.

Um diese Problematik zu überwinden, kann die Gasgeschwindigkeit durch ausreichende Verringerung des Leitungsquerschnitts im Zufluss zum Kompressor künstlich erhöht werden, sodass. ausreichend Öl zum Kompressor mitgerissen wird. Nachteilig führt dies jedoch zu einem deutlich höheren Druckverlust und damit zu deutlichen Leistungseinbußen der Maschine. Wird der Leitungsquerschnitt hingegen zu groß gewählt, kann der Druckverlust in der Kältemittelleitung zum Verdichter zwar kleingehalten werden, allerdings ist bei sehr kleinem Kältemittelmassenstrom und damit sehr geringer Gasgeschwindigkeit der Ölrücktransport zum Verdichter nicht zuverlässig sichergestellt.

Ein weiterer Ansatz liegt darin, einen zusätzlichen Ölabscheider am Verdichteraustritt zu installieren. Vorgeschlagen wurde ebenso eine Manipulation der Steuerung, um durch einen zyklischen Betrieb der Klimaanlage mit hohem Kältemittelmassenstrom das innerhalb des Kältekreislaufs geförderte Öl in bestimmten zeitlichen Abständen zurück zum Verdichter zu spülen.

Die CH 329 705 A offenbart eine Kühlvorrichtung gemäß dem Oberbegriff von Anspruch 1, mit einem Kondensator und zwei parallelen Verdampfern, wobei einer der beiden Verdampfer im Bedarfsfall zu- oder abgeschaltet werden kann. Hierzu ist ein Kältemittelverteilbehälter vorgesehen, von dem aus zwei Leitungen zu den jeweiligen Verdampfern abgehen und in welchen Leitungen ausgehend von den Verdampfern wieder einmünden, wobei die Leitungen des zu- und abschaltbaren Verdampfers mit Ventilen versehen sind, um diese im Bedarfsfall zu schließen oder zu öffnen.

WO2015059945 offenbart eine Kompressionskältemaschine gemäß dem Oberbegriff von Anspruch 6, mit einem Verdampfer, einem Flüssigkeitsabscheider mit zwei Saugleitungen und einem Kompressor. Eine der Saugleitungen ist als Schmiermittelrückführleitung mit einem Absperrmittel ausgebildet, um die Schmiermittelrückführleitung im Bedarfsfall zu öffnen oder zu schließen.

Die vorgenannten Lösungen sind jedoch stets mit gewissen Einschränkungen verbunden. Ziel der vorliegenden Erfindung ist es daher, eine neuartige Lösung für eine Kompressionskältemaschine aufzuzeigen, die die vorgenannten Nachteile zu überwinden weiß.

Gelöst wird diese Aufgabe durch eine Kompressionskältemaschine gemäß den Merkmalen des Anspruchs 1 und durch eine Kompressionskältemaschine gemäß den Merkmalen des Anspruchs 6. Vorteilhafte Ausgestaltungen der Maschine sind Gegenstand der sich an den Hauptanspruch anschließenden Unteransprüche.

Erfindungsgemäß wird gemäß einem ersten Aspekt der vorliegenden Erfindung eine Kompressionskältemaschine mit einem Kältemittelkreislauf vorgeschlagen, dessem zirkulierenden Kältemittel ein Schmiermittel zur Schmierung des Kompressors zugefügt ist. Der Kältemittelkreislauf umfasst zumindest zwei Leitungszweige, einen Verdampfer und einen Kompressor. Zudem ist im Bereich zwischen Verdampfer und Kompressor (d.h. auf der Niederdruckseite) wenigstens ein Flüssigkeitsabscheider integriert. Um bei einer derartigen Kältemaschine den Ölrückfluss zum Kompressor auch im Teillastbetrieb mit geringem Kältemittelmassenstrom sicherzustellen, ist auf der Niederdruckseite wenigstens eine schaltbare Leitungsverzweigung vorgesehen.

Bei Bedarf kann der Kältemittelstrom vom Verdampfer zum Kompressor erfindungsgemäß auf mehrere Leitungszweige aufgeteilt bzw. alternativ auf weniger bzw. einen einzigen Leistungsweg begrenzt werden. Die Aufteilung auf mehrere Leistungszweige führt zur Verringerung der Gasgeschwindigkeit während eine Begrenzung auf weniger Leitungszweige eine Erhöhung der Gasgeschwindigkeit bewirkt. Damit lässt sich durch die schaltbare Leitungsverzweigung die resultierende Gasgeschwindigkeit der Niederdruckseite soweit regulieren, dass auch im Teillastbetrieb ein ausreichender Rückfluss des zugesetzten Öls im Kältemittel zum Kompressor sichergestellt ist.

Erfindungsgemäß umfasst wenigstens ein Leitungsweg ein Absperrmittel, um diesen je nach Bedarf bzw. Last des Kältemittelkreislaufs freizugeben bzw. abzusperren. Erfindungsgemäß ist ferner eine Steuerung vorgesehen, die den Kältemittelmassenstrom erfasst und darauf basierend die Leitungsverzweigung schaltet. Dabei öffnet die Steuerung im Normallastbetrieb das wenigstens eine Absperrmittel, um einen möglichst geringen Druckverlust innerhalb des Systems zu erreichen. Unter Teillastbedingungen mit sehr geringem Kältemittelmassestrom schließt die Steuerung stattdessen wenigstens ein Absperrmittel, um die resultierende Strömungsgeschwindigkeit des Gases innerhalb der Niederdruckleitung künstlich zu erhöhen.

Im Prinzip kann durch die Leitungsverzweigung der zur Verfügung stehende Leitungsquerschnitt variiert werden. Durch Absperren wenigstens eines Leitungszweigs lässt sich die resultierende Gasgeschwindigkeit im Niederdruckbereich anheben, während bei vollständiger Freigabe aller Leitungszweige der geringste Druckverlust im System und damit ein maximaler Massenstrom erreicht werden kann.

Erfindungsgemäß sind zumindest zwei Leitungszweige mit je einem Flüssigkeitsabscheider ausgerüstet. Dabei ist innerhalb jedes Leitungszweiges ein separater Flüssigkeitsabscheider vorgesehen.

Die Integration des Absperrmittels erfolgt vorzugsweise in Strömungsrichtung nach dem Flüssigkeitsabscheider. Alternativ besteht jedoch auch die Möglichkeit, dieses flussaufwärts vor dem Flüssigkeitsabscheider anzuordnen.

Im einfachsten Fall können wenigstens zwei der eingesetzten Flüssigkeitsabscheider auf der Niederdruckseite mit identischer Größe dimensioniert sein. Es besteht die Möglichkeit, alle Flüssigkeitsabscheider der Niederdruckseite identisch auszugestalten, d.h. mit identischer Größe und Wirkungsweise zu dimensionieren. Die technische Dimensionierung der verbauten Flüssigkeitsabscheider ist idealerweise an die möglichen Teillaststufen der Kältemaschine angepasst. Vorzugsweise erfolgt die Auslegung derart, dass sich unter Volllast ein annehmbarer Druckverlust auf der Niederdruckseite einstellt und unter Teillast ein ausreichender Rücktransport des Schmiermittels zum Kompressor sichergestellt ist.

Gemäß einem zweiten Aspekt der vorliegenden Erfindung ist, im Unterschied zur voranstehenden Ausführungsform gemäß dem ersten Aspekt mit jeweils einem Flüssigkeitsabscheider pro Leitungsweg, die Niederdruckseite mit wenigstens einem Flüssigkeitsabscheider ausgeführt, der sich durch wenigstens zwei Saugleitungsanschlüsse auszeichnet. Demzufolge liegt die Leitungsverzweigung innerhalb des Flüssigkeitsabscheiders.

Erfindungsgemäß sind die Saugleitungsanschlüsse bzw. die davon abgehenden Saugleitungen über wenigstens ein Absperrmittel zusammengeführt. Auch in diesem Fall besteht die Möglichkeit, je nach Lastbedingungen beide Saugleitungsanschlüsse freizugeben, um den Druckverlust im System möglichst gering zu halten bzw. alternativ wenigstens eine Saugleitung mittels des wenigstens einen Absperrmittels abzusperren, um gerade bei reduzierter Last die Gasgeschwindigkeit soweit zu erhöhen, um einen zuverlässigen Rücktransport des enthaltenen Schmiermittels zum Kompressor sicherzustellen.

Gemäß einer vorteilhaften Ausführungsform sind die Querschnitte von zumindest zwei Saugleitungsanschlüssen identisch ausgestaltet. Vorzugsweise sind alle Saugleitungsanschlüsse des Flüssigkeitsabscheiders identisch. Auch hierbei wird darauf geachtet, dass deren Dimensionierung derart erfolgt, sodass sich unter Volllast ein annehmbarer Druckverlust auf der Niederdruckseite einstellt. Unter Teillast soll demgegenüber ein ausreichender Rücktransport des Schmiermittels zum Kompressor sichergestellt sein.

Ebenfalls besteht die Möglichkeit das System mit mehreren Flüssigkeitsabscheidern auszugestalten, die jeweils wenigstens zwei oder mehr Saugleitungsanschlüsse umfassen.

Das verwendete Kältemittel innerhalb der Kompressionskältemaschine ist vorzugsweise Kohlendioxid. Wird Kohlendioxid als Kältemittel eingesetzt, dann ist der Verflüssiger 2 als Gaskühler wirksam.

Weitere Vorteile und Eigenschaften der Erfindung sollen im Folgenden anhand der in den Figuren dargestellten Ausführungsbeispiele näher erläutert werden. Es zeigen:
- Figur 1:: der skizzierte Aufbau einer Kältemittelmaschine nach dem Stand der Technik;
- Figur 2:: ein erstes Ausführungsbeispiel der erfindungsgemäßen Kompressionskältemaschine und
- Figur 3:: ein zweites Ausführungsbeispiel der erfindungsgemäßen Kompressionskältemaschine undFigur 4: ein drittes Ausführungsbeispiel der erfindungsgemäßen Kompressionskältemaschine.

Der Aufbau der konventionellen Kältemaschine gemäß Figur 1 wurde bereits im einleitenden Teil dieser Beschreibung ausreichend erläutert. Das im einleitenden Teil dieser Beschreibung genannte Problem gilt auch für den in der Verdichteransaugleitung integrierten Flüssigkeitsabscheider 5. Im Teillastbetrieb muss eine minimale Gasgeschwindigkeit sichergestellt sein, um für den sicheren Ölrücktransport zum Kompressor 1 garantieren zu können.

Der Aufbau der erfindungsgemäßen Kompressionskältemaschine besteht aus dem Kompressor 1, der mit dem Verflüssiger 2 verbunden ist. Vom Verflüssiger 2 strömt das Kältemittel weiter zum Expansionsventil 3, wo das Kältemittel zum Verdampfer 4 hin entlastet wird. Erfindungsgemäß wird nun bei der funktionalen Einheit des Flüssigkeitsabscheiders einem möglicherweise zu geringen Kältemittelmassenstrom bei Teillast dadurch Rechnung getragen, dass hier, insbesondere beim Ausführungsbeispiel der Figur 2, mindestens zwei Flüssigkeitsabscheider 5a, 5b eingesetzt werden. Dazu wird die Leitung vom Verdampfer 4 zum Kompressor 1 auf zwei Leitungszweige aufgeteilt, die jeweils mit einem eigenen Abscheider 5a, 5b versehen sind. Beide Flüssigkeitsabscheider 5a, 5b sind somit parallel zueinander am Ausgang des Verdampfers 4 angeschlossen.

Die Größe der Flüssigkeitsabscheider 5a, 5b wird an die möglichen Teillaststufen der Kälteanlage angepasst. Im einfachsten Fall werden zwei identische Flüssigkeitsabscheider 5a, 5b verwendet.

Wenigstens ein Leitungszweig ist mit einem Absperrventil 6 ausgestattet, dieses als Magnetventil ausgestaltet sein kann. Folglich kann der Zugang zum Flüssigkeitsabscheider 5a bedarfsweise durch das Magnetventil 6 freigegeben bzw. gesperrt werden. Die Sauganschlüsse der Flüssigkeitsabscheider 5a, 5b werden zusammengeschaltet und dem Kompressor als einzige Zuleitung zugeführt.

Eine integrierte Steuerung der Kompressionskältemittelmaschine steuert das Absperrventil 6 in Abhängigkeit des Kältemittelmassenstroms. Dadurch wird sichergestellt, dass im Teillastbetrieb bei geringem Kältemittelmassenstrom dieser vollständig durch den nicht abgesperrten Flüssigkeitsabscheider 5b strömt und sich so eine für den Ölrücktransport ausreichend hohe Kältemittelgasgeschwindigkeit einstellt, auch dann, wenn das gesamte System nur unter Teillast arbeitet. Arbeitet das System hingegen unter normalen Lastbedingungen und reicht der Kältemittelmassenstrom aus, wird das Absperrventil 6 geöffnet, wodurch der gesamte Kältemittelmassenstrom verteilt auf die beiden Abscheider 5a, 5b zum Kompressor 1 strömt.

Eine weitere mögliche Ausführungsform der Erfindung ist in der Figur 4 dargestellt. Diese Ausführungsvariante unterscheidet sich gegenüber den Variante gemäß Figur 2 und 3 lediglich in der Implementierung der Niederdruckseite. Anstatt zwei separater Flüssigkeitsabscheider wird lediglich ein einziger Flüssigkeitsabscheider 5 eingesetzt, der einen einzigen mit dem Verdampfer 4 verbundenen Eingang aufweist. Der Flüssigkeitsabscheider 5 umfasst mindestens zwei Saugleitungsanschlüsse, von denen wenigstens einer mit einer Absperreinrichtung 6, beispielsweise in Form eines Magnetventils, abgesperrt werden kann. Der Ausgang des Absperrventils 6 wird sodann auf die zweite Anschlussleitung gelegt, so dass der Kompressor 1 über einen gemeinsamen Anschluss mit beiden Anschlussleitungen des Flüssigkeitsabscheiders 5 verbunden ist.

Die Querschnitte der Saugleitungsanschlüsse im Flüssigkeitsabscheider 5 sind an die möglichen Teillaststufen der Kälteanlage angepasst. Im einfachsten Fall weisen diese identische Querschnitte auf. Es wird so sichergestellt, dass der gesamte Kältemittelmassenstrom durch die nicht abgesperrte Saugleitung strömt und sich so eine für den Ölrücktransport ausreichend hohe Kältemittelgasgeschwindigkeit einstellt. Im Regelbetrieb ist das Absperrventil 6 geöffnet.

## Patentansprüche

1. Kompressionskältemaschine mit einem Kältemittelkreislauf, welcher zumindest zwei Leitungszweige, einen Verdampfer (4) und einen Kompressor (1) umfasst, wobei dem zirkulierenden Kältemittel ein Schmiermittel, insbesondere Öl, zugefügt ist um den Kompressor (1) zu schmieren, wobei der Teil nach dem Verdampfer (4) bis zum Kompressor (1) eine Niederdruckseite definiert und wobei in der Niederdruckseite wenigstens ein Flüssigkeitsabscheider (5a, 5b) integriert ist,
wobei auf der Niederdruckseite eine schaltbare Leitungsverzweigung in die zumindest zwei Leitungszweige vorgesehen ist, wobei wenigstens ein Leitungszweig der verzweigten Niederdruckseite ein Absperrmittel (6) umfasst, mittels welchem die Leitungsverzweigung schaltbar ist, **dadurch gekennzeichnet, dass** jeder Leitungszweig einen Flüssigkeitsabscheider (5a, 5b) umfasst, und dass eine Steuerung vorgesehen ist, um die Strömungsgeschwindigkeit auf der Niederdruckseite im Teillastbetrieb der Kältemaschine zu regulieren, wobei die Steuerung dazu eingerichtet ist den Kältemittelmassenstrom zu erfassen und darauf basierend die Leitungsverzweigung zu schalten, wobei die Steuerung dazu eingereichtet ist im Normallastbetrieb das Absperrmittel (6) zu öffnen und dieses im Teillastbetrieb zu schließen.

2. Kompressionskältemaschine nach Anspruch 1, **dadurch gekennzeichnet, dass** das mindestens eine Absperrmittel (6) ein Magnetventil ist.

3. Kompressionskältemaschine nach einem der Ansprüche 1 bis 2, **dadurch gekennzeichnet, dass** das Absperrmittel (6) in Strömungsrichtung vor dem Flüssigkeitsabscheider (5a, 5b) sitzt.

4. Kompressionskältemaschine nach einem der Ansprüche 1 bis 2, **dadurch gekennzeichnet, dass** das Absperrmittel (6) in Strömungsrichtung nach dem Flüssigkeitsabscheider (5a, 5b) sitzt.

5. Kompressionskältemaschine nach einem der Ansprüche 2 bis 4, **dadurch gekennzeichnet, dass** zumindest zwei der verbauten Flüssigkeitsabscheider (5a, 5b), vorzugsweise alle Flüssigkeitsabscheider (5a, 5b) identischer Größe sind.

6. Kompressionskältemaschine mit einem Kältemittelkreislauf, welcher zumindest zwei Leitungszweige, einen Verdampfer (4) und einen Kompressor (1) umfasst, wobei dem zirkulierenden Kältemittel ein Schmiermittel, insbesondere Öl, zugefügt ist um den Kompressor (1) zu schmieren, wobei der Teil nach dem Verdampfer (4) bis zum Kompressor (1) eine Niederdruckseite definiert und wobei in der Niederdruckseite wenigstens ein Flüssigkeitsabscheider (5a, 5b) integriert ist,
wobei auf der Niederdruckseite eine schaltbare Leitungsverzweigung in die zumindest zwei Leitungszweige vorgesehen ist, wobei ein Flüssigkeitsabscheider mit wenigstens zwei Saugleitungsanschlüssen zur Ausbildung einer integralen Leitungsverzweigung vorgesehen ist, wobei die Saugleitungen über wenigstens ein Absperrmittel (6) zusammengeführt sind, mittels welchem die Leitungsverzweigung schaltbar ist, **dadurch gekennzeichnet, dass** eine Steuerung vorgesehen ist, um die Strömungsgeschwindigkeit auf der Niederdruckseite im Teillastbetrieb der Kältemaschine zu regulieren, wobei die Steuerung dazu eingerichtet ist den Kältemittelmassenstrom zu erfassen und darauf basierend die Leitungsverzweigung zu schalten, wobei die Steuerung dazu eingerichtet ist im Normallastbetrieb das Absperrmittel (6) zu öffnen und dieses im Teillastbetrieb zu schließen.

7. Kompressionskältemaschine nach Anspruch 6, **dadurch gekennzeichnet, dass** das mindestens eine Absperrmittel (6) ein Magnetventil ist.

8. Kompressionskältemaschine nach einem der Ansprüche 6 oder 7, **dadurch gekennzeichnet, dass** die Querschnitte von zumindest zwei Saugleitungsanschlüssen, vorzugsweise aller Saugleitungsanschlüsse identisch sind.

9. Kompressionskältemaschine nach einem der vorhergehenden Ansprüche, **dadurch gekennzeichnet, dass** das Kältemittel CO₂ ist bzw. beinhaltet.

## Claims

1. Compression cooling machine having a refrigerant circuit that comprises at least two line branches, an evaporator (4), and a compressor (1), wherein a lubricant, in particular oil, is added to the circulating refrigerant in order to lubricate the compressor (1), wherein the portion after the evaporator (4) up to the compressor (1) defines a low-pressure side, and wherein at least one liquid separator (5a, 5b) is integrated in the low-pressure side, wherein a switchable branching of the line into the at least two line branches is provided on the low-pressure side, wherein at least one line branch of the branched low-pressure side comprises a shut-off means (6) by which the branching of the line is switchable,
**characterised in that** each line branch comprises a liquid separator (5a, 5b), and **in that** a controller is provided in order to regulate the flow rate on the low-pressure side during partial-load operation of the cooling machine,
wherein the controller is configured to detect the refrigerant mass flow and to switch the branching of the line on the basis thereof, the controller is configured to open the shut-off means (6) during normal-load operation and to close it during partial-load operation.

2. Compression cooling machine according to Claim 1, **characterised in that** the at least one shut-off means (6) is a solenoid valve.

3. Compression cooling machine according to one of Claims 1 to 2, **characterised in that** the shut-off means (6) is located ahead of the liquid separator (5a, 5b) in the direction of flow.

4. Compression cooling machine according to one of Claims 1 to 2, **characterised in that** the shut-off means (6) is located past the liquid separator (5a, 5b) in the direction of flow.

5. Compression cooling machine according to one of Claims 2 to 4, **characterised in that** at least two of the installed liquid separators (5a, 5b), preferably all of the liquid separators (5a, 5b), are identical in size.

6. Compression cooling machine having a refrigerant circuit that comprises at least two line branches, an evaporator (4), and a compressor (1), wherein a lubricant, in particular oil, is added to the circulating refrigerant in order to lubricate the compressor (1), wherein the portion after the evaporator (4) up to the compressor (1) defines a low-pressure side, and wherein at least one liquid separator (5a, 5b) is integrated in the low-pressure side, wherein a switchable branching of the line into the at least two line branches is provided on the low-pressure side, wherein a liquid separator having at least two suction-line connections to form an integral branching of the line is provided, wherein the suction lines are brought together by way of at least one shut-off means (6) by means of which the branching of the line is switchable, **characterised in that** a controller is provided in order to regulate the flow rate on the low-pressure side during partial-load operation of the cooling machine, wherein the controller is configured to detect the refrigerant mass flow and to switch the branching of the line on the basis thereof, wherein the controller is configured to open the shut-off means (6) during normal-load operation and to close it during partial-load operation.

7. Compression cooling machine according to Claim 6, **characterised in that** the at least one shut-off means (6) is a solenoid valve.

8. Compression cooling machine according to one of Claims 6 or 7, **characterised in that** the cross-sections of at least two suction-line connections, preferably of all the suction-line connections, are identical.

9. Compression cooling machine according to one of the preceding claims, **characterised in that** the refrigerant is or contains CO₂.

## Revendications

1. Machine frigorifique à compression avec un circuit frigorifique, lequel comprend au moins deux branches de ligne, un évaporateur (4) et un compresseur (1), dans laquelle un agent lubrifiant, en particulier de l'huile, est ajouté au réfrigérant qui circule pour lubrifier le compresseur (1), dans laquelle la partie après l'évaporateur (4) jusqu'au compresseur (1) définit un côté basse pression et dans laquelle au moins un séparateur de liquide (5a, 5b) est intégré dans le côté basse pression, dans laquelle un embranchement de ligne pouvant être commuté est prévu dans les au moins deux branches de ligne sur le côté basse pression, dans laquelle au moins une branche de ligne du côté basse pression ramifié comprend un moyen de fermeture (6), au moyen duquel l'embranchement de ligne peut être commuté,
**caractérisée en ce que** chaque branche de ligne comprend un séparateur de liquide (5a, 5b), et qu'un dispositif de commande est prévue pour réguler la vitesse d'écoulement sur le côté basse pression en fonctionnement à charge partielle de la machine frigorifique, dans laquelle le dispositif de commande est configuré pour détecter le flux volumique de réfrigérant et pour commuter, sur cette base, l'embranchement de ligne, dans laquelle le dispositif de commande est configuré pour ouvrir le moyen de fermeture (6) en fonctionnement à charge normale et pour fermer celui-ci en fonctionnement à charge partielle.

2. Machine frigorifique à compression selon la revendication 1, **caractérisée en ce que** l'au moins un moyen de fermeture (6) est une électrovalve.

3. Machine frigorifique à compression selon l'une quelconque des revendications 1 à 2, **caractérisée en ce que** le moyen de fermeture (6) repose dans la direction d'écoulement devant le séparateur de liquide (5a, 5b).

4. Machine frigorifique à compression selon l'une quelconque des revendications 1 à 2, **caractérisée en ce que** le moyen de fermeture (6) repose dans la direction d'écoulement après le séparateur de liquide (5a, 5b).

5. Machine frigorifique à compression selon l'une quelconque des revendications 2 à 4, **caractérisée en ce qu'**au moins deux des séparateurs de liquide (5a, 5b) montés, de préférence tous des séparateurs de liquide (5a, 5b), sont de taille identique.

6. Machine frigorifique à compression avec un circuit frigorifique, lequel comprend au moins deux branches de ligne, un évaporateur (4) et un compresseur (1), dans laquelle un agent lubrifiant, en particulier de l'huile, est ajouté au réfrigérant qui circule pour lubrifier le compresseur (1), dans laquelle la partie après l'évaporateur (4) jusqu'au compresseur (1) définit un côté basse pression et dans laquelle au moins un séparateur de liquide (5a, 5b) est intégré dans le côté basse pression, dans laquelle un embranchement de ligne pouvant être commuté est prévu dans les au moins deux branches de ligne sur le côté basse pression, dans laquelle un séparateur de liquide est prévu avec au moins deux raccords de ligne d'aspiration pour former un embranchement de ligne intégral, dans laquelle les lignes d'aspiration sont regroupées par l'intermédiaire d'au moins un moyen de fermeture (6), au moyen duquel l'embranchement de ligne peut être commuté,
**caractérisée en ce qu'**est prévue le dispositif de commande pour réguler la vitesse d'écoulement sur le côté basse pression en fonctionnement à charge partielle de la machine frigorifique, dans laquelle le dispositif de commande est configuré pour détecter le flux volumique de réfrigérant et pour commuter, sur cette base, l'embranchement de ligne, dans laquelle le dispositif de commande est configuré pour ouvrir le moyen de fermeture (6) en fonctionnement à charge normale et pour fermer celui-ci en fonctionnement à charge partielle.

7. Machine frigorifique à compression selon la revendication 6, **caractérisée en ce que** l'au moins un moyen de fermeture (6) est une électrovalve.

8. Machine frigorifique à compression selon l'une quelconque des revendications 6 ou 7, **caractérisée en ce que** les sections transversales d'au moins deux raccords de ligne d'aspiration, de préférence de tous les raccords de ligne d'aspiration, sont identiques.

9. Machine frigorifique à compression selon l'une quelconque des revendications précédentes, **caractérisée en ce que** le réfrigérant est ou contient du CO₂.
